# EUROPÄISCHE PATENTSCHRIFT

(11) **EP 0 542 932 B1**
(45) Veröffentlichungstag und Bekanntmachung des Hinweises auf die Patenterteilung: **27.09.1995**
(21) Anmeldenummer: 92904221.6
(22) Anmeldetag: 01.02.1992
(51) Int. Cl.: F27B 7/22

(54) **DREHKÖRPER**
ROTARY BODY
CORPS ROTATIFS

(30) Priorität: 29.05.1991 EP 9100997
(43) Veröffentlichungstag der Anmeldung: 26.05.1993
(73) Patentinhaber: PLEQ Plant & Equipment Engineering GmbH, 51063 Köln (DE)
(72) Erfinder: VITS, Reinhard, D-5000 Köln 80 (DE)
(74) Vertreter: Langmaack, Jürgen, Dipl.-Ing.
(86) Internationale Anmeldenummer: EP9200216
(87) Internationale Veröffentlichungsnummer: WO9221924

(56) Entgegenhaltungen:
- DE-A- 3 633 892
- DE-A- 4 023 230

## Beschreibung

Die Erfindung betrifft einen Drehkörper, insbesondere ein Drehrohr, mit wenigstens zwei die Außenseiten des Drehkörpers umfassenden Ringen für Lagerung und/oder Antrieb, wobei jeweils an einem Ring mehrere über den Umfang gleichmäßig verteilte Halteschuhe angeordnet sind, die am Drehkörper anliegen und die mit dem Ring radial nach innen bewegbar verbunden sind, und mit einer Spanneinrichtung, die koaxial am Ring angeordnet und relativ zu diesem in Umfangsrichtung bewegbar ausgebildet ist und die mit Übertragungsmitteln für alle Halteschuhe des Ringes verbunden ist, und mit wenigstens einem vorspannbaren Federelement zwischen Ring und Spanneinrichtung, das in Umfangsrichtung auf die Spanneinrichtung einwirkt.

Bei derartigen Drehkörpern, beispielsweise Drehrohren, wie sie für die thermische Behandlung von Schüttgütern, Schlämmen oder dergl. durch direkte oder indirekte Beheizung verwendet werden, erfolgt die Lagerung über wenigstens zwei mit Abstand zueinander am Außenumfang des Drehrohres befestigte Lagerringe, die sich über entsprechende Stützrollen auf einem Fundament abstützen. Der Antrieb erfolgt dann über einen Zahnkranz, der je nach Größe des Drehrohres über ein oder zwei Antriebsritzel mit einer Antriebseinrichtung in Verbindung steht und der entweder als gesonderter Ring am Außenumfang des Drehrohres angeordnet ist oder aber in einen Laufring integriert ist. Ein wesentliches Problem bei derartigen Laufringen ist durch die unterschiedlichen Temperaturen und somit unterschiedlichen Wärmeausdehnungen von Drehrohr und Laufring gegeben. Die hierbei auftretenden Probleme sind dann noch schwieriger zu lösen, wenn derartige Drehrohre für Hochtemperaturbehandlungen eingesetzt werden sollen und/oder der Körper einerseits und die Ringe andererseits aus Materialien mit unterschiedlichen Wärmedehnungskoeffizienten gefertigt sind. Die gleichen Probleme treten aber bei Kühl- oder Mischrohren auf.

Zur Lösung dieses Problems hat man nun versucht, den Körper in radialer Richtung über Federelemente an den jeweiligen Ringen abzustützen, um hier die unterschiedlichen Durchmesseränderungen von Körper einerseits und Ring andererseits ausgleichen zu können. Der Nachteil dieser Anordnung besteht jedoch darin, daß die jeweils unterhalb des Körpers befindlichen Stützfedern nicht nur durch das Gewicht des Körpers zusammengedrückt werden, sondern daß als zusätzliche Kraft auch noch die Federkraft der obenliegenden Stützfedern die untenliegenden Stützfedern zusammendrückt. Dies hat zur Folge, daß die geometrische Achse des Drehrohres mit der durch die Achse des Ringes definierten Drehachse nicht zusammenfällt und dementsprechend die Federelemente fortlaufend bei jeder Drehung um das Maß des Abstandes zwischen Drehrohrachse und Ringachse zusammengedrückt bzw. auseinandergezogen und damit jedes Federelement je Umdrehung einem Lastwechsel unterworfen ist. Daraus ergibt sich entsprechend den Materialeigenschaften der Federelemente, daß die Federelemente bei Erreichen einer entsprechenden Zahl von Lastwechseln brechen können.

Um diese Probleme zu beheben, ist versucht worden (DE 36 33 892 C2), den Drehkörper in radialer Richtung über gleichmäßig auf den Umfang verteilte Halteschuhe abzustützen, die ihrerseits an Winkelhebeln gelagert sind, die am Ring angelenkt sind. Die nach außenweisenden Arme des Winkelhebels sind über ein Rahmenelement untereinander verbunden. Über in Umfangsrichtung wirkende Federelemente ist das Rahmenelement mit dem Ring verspannt, so daß bei einer Drehung des Rahmenelementes unter Einwirkung der Federkraft um die Drehrohrachse die Halteschuhe radial nach innen gegen die Drehrohraußenfläche angedrückt werden. Dies ist aber nur möglich, weil die Anlenkungspunkte zwischen dem Rahmenelement einerseits und den Winkelhebeln andererseits über Langlöcher geführt sind, so daß die aus einer Schwenkbewegung der Winkelhebel resultierende Abstandsänderung des Anlenkungspunktes gegenüber der Drehrohrachse ausgeglichen werden kann. Ohne diese Hilfsmaßnahme wäre das Rahmenelement in bezug auf den Ring nicht in Umfangsrichtung relativ zum Ring verdrehbar und dementsprechend auch nicht die gewünschte Radialbewegung der Halteschuhe erzielbar. Mit der vorbekannten Anordnung ist es zwar möglich, temperaturbedingte Durchmesseränderungen des Drehrohres spannungsfrei auszugleichen und den geforderten Reibschluß zwischen Halteschuh und Drehrohr aufrechtzuerhalten. Der Nachteil der vorbekannten Anordnung besteht jedoch darin, daß infolge der zwingend notwendigen Langlöcher der Anlenkung zwischen Rahmenelement und Winkelhebel auch ein Spiel in radialer Richtung vorhanden ist, so daß dementsprechend die geforderte Zentrierung des Drehkörpers auf die durch den Ring vorgegebene Drehachse nicht möglich ist. Dies wirkt sich insbesondere bei größeren Drehrohrdurchmessern nachteilig aus, da hier zusammen mit der Drehrohrfüllung große Gewichte und damit große Kräfte zu beherrschen sind. Das konstruktiv vorgegebene Spiel führt dann dazu, daß schon nach relativ kurzer Betriebsdauer die Anlenkungen zwischen Winkelhebel und Rahmenelement ausschlagen. Als weiterer Nachteil ist noch zu berücksichtigen, daß bei entsprechend großen Drehrohrdurchmessern das Rahmenelement seinerseits ein entsprechend großes Eigengewicht aufweist, das noch zusätzlich von den Anlenkungspunkten zwischen Rahmenelement und Winkelhebel aufgenommen werden muß.

Der Erfindung liegt nun die Aufgabe zugrunde, eine Lagerung für einen Drehkörper der eingangs bezeichneten Art zu schaffen, die insbesondere bei großen Unterschieden hinsichtlich des Wärmeausdehnungskoeffizienten der für den Körper verwendeten Materialien einerseits und der für den Ring verwendeten Materialien andererseits eine praktisch unbegrenzte Lebensdauer gewährleistet.

Diese Aufgabe wird gemäß der Erfindung dadurch gelöst, daß die Spanneinrichtung jeweils aus mehreren, in Umfangsrichtung verlaufenden Spannelementen gebildet wird, daß jeweils ein Spannelement an den Übertragungsmitteln zweier benachbarter Halteschuhe angelenkt ist, daß die Übertragungsmittel jeweils durch ein am Ring in der Drehebene schwenkbar gelagertes Andruckelement gebildet wird, an dessen nach außen weisender Seite jeweils die Spannelemente der benachbarten Andruckelemente angelenkt sind und dessen nach innen weisende Seite mit einem Halteschuh verbunden ist und daß jeweils die Verbindungslinien der Anlenkungspunkte zweier benachbarter Andruckelemente am Ring und der Anlenkungspunkte der diese verbindenden Spannelemente im wesentlichen ein Parallelogramm bilden. Eine derartige Anordnung hat den Vorteil, daß Drehkörper und Ring in bezug auf ihre geometrischen Achsen selbstzentrierend miteinander verbunden sind, d.h. beide Achsen unabhängig von unterschiedlichen Wärmedehnungen immer zusammenfallen. Da die Anlenkungspunkte zweier benachbarter Andruckelemente und die Anlenkungspunkte der diese verbindenden Spannelemente ein Parallelogramm bilden, so daß die Spanneinrichtung insgesamt ein geschlossenes System aneinander gereihter Parallelogramme darstellt, ist eine spielfreie Ausbildung der Gelenkpunkte möglich, da bei einem gleichsinnigen Verschwenken der Andruckelemente die hierdurch bewirkte radiale Verlagerung der Anlenkungspunkte der Spannelemente mit den Andruckelementen in bezug auf den "Ring" der Spannelemente keine Veränderung der Abmessung in Umfangsrichtung bewirkt, so daß eine einwandfreie Beweglichkeit der Spanneinrichtung und damit eine einwandfreie radiale Bewegbarkeit der Halteschuhe auch über große Durchmesserdifferenzen gewährleistet ist. Das vorspannbare, in Umfangsrichtung wirkende Federelement, es werden zweckmäßigerweise mehrere Federelemente vorgesehen, ist nun mit einem Ende am Ring und mit seinem anderen Ende mit der Spanneinrichtung und zwar vorteilhafterweise mit einem Andruckelement verbunden. Die Wirkungsrichtung der Federkraft ist nun so ausgelegt, daß die Federkraft die Halteschuhe über die Andruckelemente gegen die Außenfläche des Drehkörpers andrückt. Durch das Zusammenwirken des geschlossenen Systems aneinandergereihter Parallelogramme einerseits und der in Umfangsrichtung wirkenden Federkräfte andererseits ist gewährleistet, daß unabhängig von der Lage des Federelementes in bezug auf die Drehachse das Gewicht des Drehkörpers auf den jeweils untenliegenden Halteschuh nicht zu einer Verschiebung der geometrischen Achse des Drehkörpers gegenüber der durch den Ring vorgegebenen Drehachse erfolgt. Bei entsprechender Auslegung der Vorspannung der Federelemente ist vielmehr gewährleistet, daß die gesamte Anordnung selbstzentrierend wirkt und die geometrischen Achsen von Drehkörper und Ring immer zusammenfallen. Dies gilt sowohl, wenn der Drehkörper kalt ist als auch, wenn der Drehkörper aufgeheizt wird und damit seinen Durchmesser vergrößert. Die erfindungsgemäße Parallelogrammanordnung bewirkt, daß eine derartige Durchmesservergrößerung gegenüber dem Ring ohne jegliche Zwängung aufgenommen wird. Die hierbei auftretenden Durchmesserveränderungen sind im Verhältnis zu den dadurch bewirkten Längenänderungen der Federelemente verhältnismäßig gering, so daß nur eine unwesentliche Erhöhung der Federkräfte bewirkt wird, d.h. die Halteschuhe werden in jedem Betriebszustand mit praktisch konstanter Anpreßkraft gegen den Außenumfang des Drehkörpers gedrückt. Die Anpreßkraft wird hierbei für einen Ring, über den auch das Antriebsmoment übertragen wird, so gewählt, daß die Reibung zwischen den Halteschuhen einerseits und der Oberfläche des Drehkörpers andererseits zur Übertragung des Antriebsmomentes ausreicht. Je nach dem für den Drehkörper verwendeten Material können aber auch an der Außenfläche des Drehkörpers jeweils in Längsrichtung verlaufende Stege angeordnet sein, gegen die sich die Halteschuhe in Umfangsrichtung abstützen, so daß hier in bezug auf die Übertragung des Drehmomentes eine formschlüssige Verbindung gegeben ist.

In einer bevorzugten Ausgestaltung der Erfindung ist vorgesehen, daß jeweils das Spannelement durch eine vorzugsweise längeneinstellbare Spannstange gebildet wird. Hierdurch ist eine genaue Einstellung der Spanneinrichtung und damit eine genaue Zentrierung des Drehkörpers in bezug auf den tragenden Ring möglich.

In einer vorteilhaften weiteren Ausgestaltung der Erfindung ist vorgesehen, daß mehrere Federelemente vorgesehen sind, die so bemessen sind, daß die Summe der über die Federelemente auf die Halteschuhe wirkenden Radialkräfte mindestens in etwa gleich dem auf den betreffenden Ring entfallenden Gewichtsanteil des Drehkörpers mit Füllung im Betriebszustand zuzüglich der Kraft für den erforderlichen Reibschluß ist. Durch diese Bemessung ist gewährleistet, daß es im Betrieb infolge der Rotation des Drehkörpers zu keinerlei Lastwechsel in den Federelementen und damit auch zu keinen Relativbewegungen zwischen dem Drehkörper einerseits und dem tragenden Ring kommt. Nur die Halteschuhe erfahren eine Radialverschiebung, wenn sich aufgrund von Änderungen in der Temperatur der Durchmesser des Drehkörpers gegenüber dem Durchmesser des Ringes verändert. Auch ein erforderliches Drehmoment kann bei entsprechender Auslegung des Reibschlusses zwischen den Halteschuhen und dem Drehkörper übertragen werden.

In einer anderen Ausgestaltung der Erfindung ist vorgesehen, daß die Spannelemente zumindest teilweise durch Federkörper gebildet werden. Dies ist deshalb möglich, weil aus den die Spannelemente bildenden Federkörpern, die zwischen den Andruckelementen angeordnet sind, keine oder bei Maßabweichungen, nur vernachlässigbar geringe Kräfte in radialer Richtung, d.h. in Richtung auf den Drehkörper wirken. Dies wird wiederum dadurch bewirkt, daß die Achse des jeweiligen Federkörpers parallel zur Verbindungslinie der Anlenkungen der vom Federkörper verbundenen Andruckelemente verläuft, so daß das System in sich in jeder Schwenkstellung der Andruckkörper sich im Gleichgewicht befindet und zwar unabhängig von dem zwischen Spanneinrichtung und Ring wirkenden Federelement. Im Betrieb weisen die in den aneinandergereihten Parallelogrammen befindlichen Federkörper die gleiche Federkraft auf, bis auf vernachlässigbare Abweichungen zueinander, die durch Reibwiderstände jeweils in den einzelnen Lagerungen bewirkt werden. Zweckmäßig ist es für die Anlenkung der Federkörper an den Andruckelementen Einstellmittel vorzusehen, um die Spannung der einzelnen Federkörper einstellen bzw. den Abstand zwischen den Anlenkpunkten eines jeden Federkörpers auf den Lagerabstand der beiden dem jeweiligen Federkörper zugeordneten Andruckelement einstellen zu können, um den "Parallelogrammeffekt" zu erhalten. Maßabweichungen an den Andruckelementen und/ oder im Bereich der Anlenkung der Halteschuhe an den Andruckelementen ebenso wie Maßabweichungen des Drehkörpers werden durch die Anordnung derartiger Federkörper ausgeglichen. Die Kraft in den Federkörpern muß mindestens gleich groß sein der Summe der Kräfte der zwischen Spanneinrichtung und Ring wirkenenden Federelemente zuzüglich der Reibwiderstände in den Lagerungen der Spanneinrichtung und der Übertragungsmittel.

In weiterer Ausgestaltung der Erfindung ist vorgesehen, daß der Halteschuh auf seiner dem Körper zugekehrten Seite ein Zwischenstück aus einem Material mit geringerer Wärmeleitfähigkeit als Stahl, vorzugsweise aus einem keramischen Material, aufweist. Hierdurch ist gewährleistet, daß die Berührungsflächen zwischen dem Halteschuh und der Wandung des Körpers praktisch nicht als "Wärmesenke" wirken und somit keine Prozeßwärme abgezogen wird. Ein weiterer Vorteil besteht darin, daß nur wenig Wärme über die Halteschuhe in den Ring abfließt.

In weiterer vorteilhafter Ausgestaltung der Erfindung ist vorgesehen, daß auf der Außenfläche des Körpers in Umfangsrichtung und parallel zueinander verlaufende Stege angeordnet sind, an denen sich die Halteschuhe jeweils eines Ringes in Richtung der Längsachse des Körpers abstützen. Dies hat den Vorteil, daß zwischen den Halteschuhen und dem Körper eine in Rohrlängsrichtung wirkende formschlüssige Verbindung besteht, über die die auf die Gesamtanordnung bei einer Neigung des Drehkörpers vorhandenen Längskräfte aufgenommen werden können. In Umfangsrichtung reicht dann die Haftreibung zwischen der Oberfläche des Körpers einerseits und dem Halteschuh andererseits aus, um die zwischen dem Ring und dem Körper wirkenden Kräfte in Umfangsrichtung aufzunehmen.

Die Erfindung wird anhand schematischer Zeichnungen von Ausführungsbeispielen näher erläutert. Es zeigen:
- Fig. 1: ein Drehrohr in einer Seitenansicht,
- Fig. 2: eine Stirnansicht einer Ausführungsform der Spanneinrichtung,
- Fig. 3: die Ausbildung eines Halteschuhes in größerem Maßstab.

Das in Fig. 1 dargestellte Drehrohr 1 weist einen Körper 2 auf, der jeweils in seinen Endbereichen mit Ringen 3, 4 verbunden ist, die sich jeweils auf einem Laufrollenpaar 5 und 6 abstützen. Die Laufrollenpaare 5 und 6 sind hierbei so ausgerichtet, daß die Längsachse des Drehrohres unter einem Winkel zur Horizontalen von beispielsweise 5° verläuft. Die Neigung des Drehrohres kann hierbei je nach Anwendungsfall zwischen 0° bei Drehrohren mit Fördereinbauten und 5° bei Drehrohren mit glattflächiger Innenwand betragen. An das obenliegende Ende 7 ist eine Beschickungsvorrichtung 8 angeschlossen. Dem untenliegenden Ende 9 ist ein Austragsgehäuse 10 zugeordnet. Das Drehrohr 1 ist gegenüber der Beschickungsvorrichtung 8 und dem Austragsgehäuse 10 über entsprechende Dichtungen je nach Einsatzzweck und Beheizungsart staub- und/oder gasdicht abgeschlossen.

Der aufgrund der Neigung verursachte Längsschub wird durch wenigstens eine Stützrolle 11 abgefangen, die bei dem.dargestellten Ausführungsbeispiel an der Stirnseite des Ringes 4 anliegt. Die Stützrolle 11 kann hierbei in Richtung der Ofenlängsachse über einen entsprechenden Antrieb verschiebbar gelagert sein, um so den Ofen periodisch in Längsrichtung hin und her zu bewegen, um ein "Einlaufen" des Ringes auf den Rollenpaaren 5, 6 zu verhindern. Der Antrieb des Drehrohres erfolgt hierbei über einen der Ringe 3, 4, die in hier nicht näher dargestellter Weise zugleich einen verzahnten Teil aufweisen, der stirnseitig oder auch über einen entsprechend gegenüber der Lauffläche 12 eines Ringes im Durchmesser abgesetzten Zahnteil mit zugehörigem Zahnritzel und Antriebsmotor erfolgen kann. Statt dessen kann der Antrieb auch über einen entsprechenden Kettenantrieb erfolgen. Anstelle des beschriebenen Beispiels einer Lagerung, bestehend aus Laufring und Stützrollen, kann die Lagerung und/oder der Antrieb auch in Form eines Großwälzlagers bzw. einer Kugeldrehverbindung ausgestaltet sein.

Wie die Schnittdarstellung in Fig. 2 in größerem Maßstab zeigt, ist der sich auf dem Rollenpaar 5 abstützende Ring 3 mit dem Körper 2 über mehrere, gleichmäßig über den Umfang verteilte Halteschuhe 13 verbunden, die an der Außenfläche des Körpers 2 aufliegen. In Fig. 2 sind sechs Halteschuhe dargestellt. Die Gesamtzahl richtet sich im wesentlichen nach dem Durchmesser des verwendeten Körpers, wobei in der Regel zur Verhinderung von Verformungen und zur Verminderung der Flächenpressungen derartige Halteschuhe dicht bei dicht anzuordnen sein werden.

Die Halteschuhe 13 weisen jeweils einen Ansatz 14 auf, über den diese an ein Andruckelement 15 angelenkt sind, das das Übertragungsmittel zwischen der nachstehend noch näher zu beschreibenden Spanneinrichtung und dem Halteschuh 13 bildet. An dem den Drehkörper 2 umgreifenden Ring 3 sind die Andruckelemente 15 um einen Anlenkungspunkt 16 in der Drehebene des Ringes schwenkbar gelagert. An ihrer nach außenweisenden Seite sind die Andruckelemente 15 über Spannelemente 17 untereinander verbunden. Bei dem dargestellten Ausführungsbeispiel sind die Spannelemente 17 als längeneinstellbare Spannstangen ausgebildet, die jeweils über Gelenkpunkte 18 zwei benachbarte Andruckelemente 15 miteinander verbinden. Da der Anlenkungspunkt 19 des Ansatzes 14 eines jeden Halteschuhs am zugehörigen Andruckelement 15 mit Abstand zu dessen Anlenkungspunkt 16 am Ring 3 angeordnet ist, ergibt eine Verschwenkung der miteinander über die Spannelemente 17 verbundenen Andruckelemente 15 eine konzentrische radiale Bewegung der Halteschuhe 13 in bezug auf die geometrische Achse 20 des Ringes 3, die zugleich die Drehachse bildet.

Um nun zu verhindern, daß das auf den jeweils untenliegenden Halteschuhen aufliegende Gewicht des Drehkörpers 2 die aus den Andruckelementen 15 und den Spannelementen 17 gebildete Spanneinrichtung "öffnet", sind nun Federelemente 21 vorgesehen, beim dargestellten Ausführungsbeispiel sind es Zugfederelemente, die mit ihrem einen Ende an einer einstellbaren Halteeinrichtung 22 am Ring 3 und mit ihrem anderen Ende jeweils an einem Andruckelement 15 festgelegt sind. Die Federelemente 21 versuchen nun die Andruckelemente 15 in Richtung des Pfeiles 23 zu verschwenken und bewirken somit, daß die Halteschuhe 13 auf die Außenfläche des Drehkörpers 2 aufgedrückt werden, die Spanneinrichtung also "geschlossen" wird. Grundsätzlich würde die Anordnung nur eines Federelementes ausreichen, um dem vorbeschriebenen "Öffnen" der Spanneinrichtung unter dem Einfluß des Gewichtes des Drehkörpers 2 einschließlich seiner Füllung entgegenzuwirken und zwar unabhängig von der jeweiligen Lage des Federelementes 21. Da jedoch bei größeren Drehkörpern, insbesondere größeren Drehrohren, die zur Aufnahme des Gewichtes erforderlichen Federkräfte praktisch nicht über ein Federelement aufzubringen sind, werden zweckmäßigerweise mehrere, zweckmäßigerweise an jedem Andruckelement 15 angreifende Federelemente 21 vorgesehen.

Die Zuordnung der Anlenkungspunkte 18 der jeweils zwei benachbarte Andruckelemente 15 verbindenden Spannelemente 17 zu den Anlenkungspunkten 16, über die die Andruckmittel 15 am Ring 3 angelenkt sind, ist nun so getroffen, daß die Länge a der zwei benachbarte Anlenkungspunkte 18 verbindenden Spannelemente 17 gleich dem Abstand zweier benachbarter Anlenkungspunkte 16 zueinander ist. Ferner ist jeweils der Abstand b der Anlenkungspunkte 18 zum Anlenkungspunkt 16 an jedem Andruckelement 15 gleich, so daß die Verbindungslinie zwischen zwei benachbarten Anlenkungspunkten 16 parallel zur Ausrichtung der Verbindungslinie zweier benachbarter Anlenkungspunkte 18 verläuft und das durch die benachbarten Anlenkungspunkte 16 bzw. 18 gebildete Gelenkviereck ein Parallelogramm bildet, wie dies in der Zeichnung durch die strichpunktierten Linien angedeutet ist. Die hierdurch gebildete "Parallelogrammkette" ermöglicht eine freie Beweglichkeit der gesamten Spanneinrichtung ohne jegliche Zwängung, so daß die Anlenkungspunkte 16 und 18 ebenso wie die Anlenkung 19 des Halteschuhs 13 als spielfreie Lager ausgebildet werden können.

Die beim dargestellten Ausführungsbeispiel als Spannstangen ausgebildeten Spannelemente 17 sind vorzugsweise längseinstellbar ausgebildet, beispielsweise als Gewindehülse mit gegenläufigen Gewinden an beiden Enden, in die die Anlenkung bildenden Augenbolzen eingeschraubt sind.

Da die in Fig. 2 dargestellte Spanneinrichtung aufgrund der vorgegebenen Geometrie der Anlenkungspunkte 16 und 18 zueinander keinerlei Längenänderung bei einer radialen Bewegung der Halteschuhe 13 bewirkt, besteht in Abwandlung der dargestellten Konstruktion auch die Möglichkeit, die als Spannstangen ausgebildeten Spannelemente 17 durch Federkörper zu ersetzen. Diese Federkörper können sowohl als Druck-, vorzugsweise als Zugfederkörper ausgebildet sein. Diese Federkörper sind in bezug auf den zu haltenden Drehkörper unabhängig von der Kraftwirkung der Federelemente 21 und dienen lediglich dazu, eine gleichmäßige Schwenkbewegung der Andruckelemente 15 zu bewirken. Auch hier ist wieder eine Einstellmöglichkeit zur Beeinflussung der wirksamen Federkraft der Federkörper vorzusehen, um eine gleichförmige Übertragung der Schwenkbewegung von einem Andruckelement 15 auf das andere zu gewährleisten. Die als Spannelemente 17 dienenden Federkörper müssen jedoch im Verhältnis zu den Federelementen 21 sehr viel härter sein, so daß die eingestellte Kraft eines Federkörpers mindestens gleich groß sein muß der Summe der durch die Federelemente 21 stärker vorgespannt aufgebrachten Kräfte zuzüglich der Reibwiderstände in den Anlenkungen 16, 18 und 19, wobei der unterschiedliche radiale Abstand der Befestigung der Federelemente 21 an den Andruckelementen 15 und der Anlenkung der die Spannelemente 17 bildenden Federkörper und der hieraus resultierenden Hebelübersetzung zu berücksichtigen ist.

Wie die vergrößerte Darstellung gem. Fig. 3 erkennen läßt, sind die Halteschuhe 13 zweiteilig aufgebaut. Der unmittelbar am Drehkörper 2 anliegende Teil wird durch ein Zwischenstück 24 aus einem Material mit geringerer Wärmeleitfähigkeit als Stahl, beispielsweise einem keramischen Material gebildet, das über eine topfförmige Halterung 25 aus Metall mit dem Ansatz 14, der ebenfalls aus Metall hergestellt ist, verbunden. Hierdurch ist zum einen eine Reduzierung des Wärmeabflusses gewährleistet und zum anderen die Möglichkeit gegeben, das Drehrohr ebenfalls aus Keramik herzustellen, was Betriebstemperaturen von beispielsweise 1.500°C ermöglicht. Durch das Zwischenstück 24 ist gewährleistet, daß auf die Halterung 25 aus Metall nur in reduziertem Maße Wärme übertragen wird und keine Schädigungen eintreten können.

Wie aus Fig. 1 ersichtlich, kann der Drehkörper 2 auf seinem Außenumfang jeweils mit zwei umlaufenden Stegen 26 versehen sein, über die sich die Halteschuhe 13 in axialer Richtung abstützen können. Bei einer Herstellung des Körpers aus Metall können die Stege 26 aufgeschweißt sein. Bei einem Körper aus Keramik können diese Stege unmittelbar an die Außenfläche des Drehkörpers 2 angeformt sein.

In Umfangsrichtung kann aufgrund der in Radialrichtung wirkenden Preßkräfte zwischen den Halteschuhen 13 und der Außenfläche des Drehkörpers 2 mit Reibschluß gearbeitet werden. Es ist aber auch möglich, wie in Fig. 3 angedeutet, zwischen den Halteschuhen 13 in Rohrlängsrichtung verlaufende Querstege 27 vorzusehen, gegen die sich die Halteschuhe 13 in Umfangsrichtung abstützen, so daß hier beispielsweise bei einem als Antriebsring ausgebildeten Ring 3 das Drehmoment durch Formschluß zwischen dem Ring 3 und dem Drehkörper 2 übertragen wird.

Der Begriff "Ring" im Sinne der Erfindung umfaßt sowohl die anhand des Ausführungsbeispiels geschilderten klassischen Laufringe und entsprechende Antriebszahnkränze, als auch Großwälzlager, Zahnkränze für einen Kettenantrieb oder ähnliches.

## Patentansprüche

1. Drehkörper, insbesondere Drehrohr, mit wenigstens zwei die Außenseite des Drehkörpers (2) umfassenden Ringen (3, 4) für Lagerung und/oder Antrieb, wobei jeweils an einem Ring (3, 4) mehrere über den Umfang gleichmäßig verteilte Halteschuhe (13) angeordnet sind, die am Drehkörper (2) anliegen und die mit dem Ring (3, 4) radial nach innen bewegbar verbunden sind, und mit einer Spanneinrichtung, die koaxial am Ring (3, 4) angeordnet und relativ zu diesem in Umfangsrichtung bewegbar ausgebildet ist und die mit Übertragungsmitteln für alle Halteschuhe (13) des Ringes (3, 4) verbunden ist und mit wenigstens einem vorspannbaren Federelement (21) zwischen Ring (3, 4) und Spanneinrichtung, das in Umfangsrichtung (23) . einwirkt, **dadurch gekennzeichnet**, daß die Spanneinrichtung jeweils aus mehreren in Umfangsrichtung verlaufenden Spannelementen (17) gebildet wird, daß jeweils ein Spannelement (17) an den Übertragungsmitteln zweier benachbarter Halteschuhe (13) angelenkt ist, daß ein Übertragungsmittel jeweils durch ein am Ring (3, 4) in der Drehebene schwenkbar gelagertes Andruckelement (15) gebildet wird, an dessen nach außen weisender Seite jeweils die Spannelemente (17) der benachbarten Andruckelemente (15) angelenkt sind und dessen nach innen weisende Seite mit dem Halteschuh (13) verbunden ist und daß jeweils die Verbindungslinien der Anlenkungspunkte (16) zweier benachbarter Andruckelemente (15) am Ring (3, 4) und der Anlenkungspunkte (18) der diese verbindenden Spannelemente (17) im wesentlichen ein Parallelogramm bilden.

2. Drehkörper nach Anspruch 1, dadurch gekennzeichnet, daß jeweils das Spannelement (17) durch eine vorzugsweise längen einstellbare Spannstange gebildet wird.

3. Drehkörper nach Anspruch 1 und 2, dadurch gekennzeichnet, daß mehrere Federelemente (21) vorgesehen sind, die so bemessen sind, daß die Summe der über die Federelemente (21) auf die Halteschuhe (13) wirkenden Radialkräfte mindestens in etwa gleich dem auf dem betreffenden Ring (3, 4) entfallenden Gewichtsanteil des Drehkörpers (2) mit Füllung im Betriebszustand zuzüglich der Kraft für Reibschluß ist.

4. Drehkörper nach einem der Ansprüche 1 bis 3, dadurch gekennzeichnet, daß die Spannelemente (17) zumindest teilweise durch Federkörper gebildet werden.

5. Drehkörper nach einem der Ansprüche 1 bis 4, dadurch gekennzeichnet, daß der Halteschuh (13) auf seiner dem Drehkörper (2) zugekehrten Seite ein Zwischenstück (24) aus einem Material mit geringerer Wärmeleitfähigkeit als Stahl, vorzugsweise aus keramischem Material, aufweist.

6. Drehkörper nach einem der Ansprüche 1 bis 5, dadurch gekennzeichnet, daß auf der Außenfläche des Drehkörpers (2) in Umfangsrichtung und parallel zueinander verlaufende Stege (26) angeordnet sind, an denen sich die Halteschuhe (13) jeweils eines Ringes (3, 4) in Richtung der Längsachse des Drehkörpers (2) abstützen.

## Claims

1. Rotary body, in particular rotary tube, comprising at least two rings (3, 4) encompassing the exterior of the rotary body (2) and acting as bearings and/or a drive - wherein a plurality of holding shoes (13) distributed evenly over the circumference of each ring (3, 4) abut the rotary body and are connected to the ring (3, 4) so as to be movable radially inwards - and further comprising a clamping device, which is disposed coaxially on the ring (3, 4) and is formed with relative movement thereto in the circumferential direction and which is connected to transfer means for all the holding shoes (13) of the ring (3, 4) and to at least one prestressable resilient element (21) located between the ring (3, 4) and the clamping device and acting in the circumferential direction (23), characterised in that the clamping device is formed in each case from a plurality of clamping elements (17) extending in the circumferential direction, in that a respective clamping element (17) is coupled to the transfer means of two adjacent holding shoes (13), in that each transfer means is formed by a respective contact pressure element (15), which is pivotably supported on the ring (3, 4) in the plane of rotation and to whose outward-facing side the clamping elements (17) of the adjacent contact pressure elements (15) are respectively coupled and whose inward-facing side is connected to the holding shoe (13), and in that the respective joining lines of the coupling points (16) of two adjacent contact pressure elements (15) on the ring (3, 4) and of the coupling points (18) of the clamping elements (17) connecting these contact pressure elements substantially form a parallelogram.

2. Rotary body according to claim 1, characterised in that each clamping element (17) is formed by a preferably length-adjustable tie rod.

3. Rotary body according to claim 1 and 2, characterised in that a plurality of resilient elements (21) are provided, which are so dimensioned that the sum of the radial forces acting via the resilient elements (21) on the holding shoe (13) is at least substantially equal to the weight component of the rotary body (2) with its filling in the operating state falling on the respective ring (3, 4), plus the force for friction locking.

4. Rotary body according to one of claims 1 to 3, characterised in that the clamping elements (17) are formed at least in part by resilient bodies.

5. Rotary body according to one of claims 1 to 4, characterised in that the holding shoe (13) has on its side facing the rotary body (2) a liner (24) composed of a material with a lower heat conductivity than steel, preferably a ceramic material.

6. Rotary body according to one of claims 1 to 5, characterised in that on the outer surface of the rotary body (2) ridges (26) extending parallel to one another in the circumferential direction are provided, against which the holding shoes (13) of a respective ring (3, 4) bear in the direction of the longitudinal axis of the rotary body (2).

## Revendications

1. Corps rotatif, en particulier tube rotatif, avec au moins deux bagues (3, 4), entourant la face externe du corps rotatif (2), destinées au montage et/ou à l'entraînement, plusieurs sabots de retenue (13) étant disposés sur chaque bague (3, 4), uniformément répartis sur le pourtour, sabots qui s'appuient sur le corps rotatif (2) et qui sont assemblés avec la bague (3, 4) en étant mobiles radialement vers l'intérieur, un dispositif de serrage étant disposé coaxialement sur la bague (3, 4) et étant mobile, dans le sens périphérique, par rapport à cette dernière, ce dispositif de serrage étant relié à des moyens de transmission pour tous les sabots de retenue (13) de la bague (3, 4), au moins un élément de ressort (21) susceptible d'être prétendu étant disposé entre la bague (3, 4) et le dispositif de serrage, qui agit dans le sens périphérique (23), caractérisé par le fait que le dispositif de serrage est chaque fois formé de plusieurs éléments de serrage (17) s'étendant dans le sens périphérique, que chacun des éléments de serrage (17) est relié de manière articulée aux moyens de transmission de deux sabots de retenue (13) adjacents, que chacun des moyens de transmission est formé par un élément de pression (15), monté sur la bague (3, 4) de manière pivotable dans le plan de rotation, à la face orientée vers l'extérieur duquel sont chaque fois reliés de manière articulée les éléments de serrage (17) des éléments de pression (15) adjacents et dont la face orientée vers l'intérieur est assemblée au sabot de retenue (13), et que les lignes de liaison entre les points de l'assemblage articulé (16) de deux éléments de pression (15) adjacents sur la bague (3, 4) et entre les points de l'assemblage articulé (18) des éléments de serrage (17) reliant ces derniers forment sensiblement un parallélogramme.

2. Corps rotatif selon la revendication 1, caractérisé par le fait que chacun des éléments de serrage (17) est constitué par une tige de serrage, de préférence réglable en longueur.

3. Corps rotatif selon les revendications 1 et 2, caractérisé par le fait qu'il est prévu plusieurs éléments de ressort (21) qui sont dimensionnés de telle manière que la somme des forces radiales agissant. par l'intermédiaire des éléments de ressort (21), sur les sabots de retenue (13) est au moins environ égale à la partie du poids du corps rotatif (2) avec remplissage à l'état de fonctionnement correspondant à la bague (3, 4) concernée augmentée de la force pour la liaison par friction.

4. Corps rotatif selon l'une des revendications 1 à 3, caractérisé par le fait que les éléments de serrage (17) sont constitués au moins en partie par des éléments-ressort.

5. Corps rotatif selon l'une des revendications 1 à 4, caractérisé par le fait que le sabot de retenue (13) présente, sur sa face orientée vers le corps rotatif (2), une pièce intermédiaire (24) en un matériau à faible conductivité thermique, tel que l'acier, de préférence en un matériau céramique.

6. Corps rotatif selon l'une des revendications 1 à 5, caractérisé par le fait que sur la face extérieure du corps rotatif (2) sont disposées des bandeaux (26) s'étendant dans le sens périphérique et parallèles l'un à l'autre, bandeaux sur lesquels les sabots de retenue (13) de chacune des bagues (3, 4) s'appuient en direction de l'axe longitudinal du corps rotatif (2).
